# EUROPÄISCHE PATENTSCHRIFT

(11) **EP 0 538 591 B1**
(45) Veröffentlichungstag und Bekanntmachung des Hinweises auf die Patenterteilung: **25.10.1995**
(21) Anmeldenummer: 92114703.9
(22) Anmeldetag: 28.08.1992
(51) Int. Cl.: E05D 5/02, E05D 7/04

(54) **Montageplatte für Möbelscharniere**
Mounting plate for furniture hinges
Plaque de montage pour charnières de meubles

(30) Priorität: 22.10.1991 DE 4134828
(43) Veröffentlichungstag der Anmeldung: 28.04.1993
(73) Patentinhaber: MEPLA-WERKE LAUTENSCHLÄGER GmbH & Co. KG, D-64354 Reinheim (DE)
(72) Erfinder: Lautenschläger, Horst, W-6107 Reinheim 1 (DE)
(74) Vertreter: Helber, Friedrich G., Dipl.-Ing.

(56) Entgegenhaltungen:
- DE-A- 3 022 440
- DE-A- 3 501 048
- DE-A- 3 543 121
- DE-U- 8 517 104

## Beschreibung

Die Erfindung betrifft eine Montageplatten für die einstellbare Befestigung des als Tragarm ausgebildeten Tragwand-Anschlagteils eines Möbelscharniers an einem Schrankkorpus, mit einem an der Korpus-Tragwand unmittelbar anzubringenden Unterteil und einem auf diesem Unterteil durch aneinander angepaßte Führungselemente parallel zur Scharnier-Schwenkachse verschiebbar und wahlweise feststellbar gehalterten Oberteil, mit einem langgestreckten, Befestigungsmittel für den Scharnier-Tragarm aufweisenden, von der Tragwand vortretenden Mittelabschnitt, wobei von den gegenüberliegenden Seiten des Mittelabschnitts jeweils ein flügelartiger Ansatz vortritt, von denen der eine Flügelansatz ein integraler Teil des Oberteils ist und an seiner der Tragwand zugewandten Unterseite und zum Mittelabschnitt hin eine offene Vertiefung aufweist, in welche sich der Unterteil hineinerstreckt und in Verschiebungsrichtung verlaufende, an entsprechend zugeordneten seitlichen Begrenzungsflächen der Vertiefung verschieblich geführte seitliche Begrenzungsflächen aufweist, wobei in einem der Flügelansätze wenigstens ein in Verschiebungsrichtung verlaufendes Langloch vorgesehen ist, durch welches der Gewindeschaft einer in eine Gewindebohrung im Unterteil eingeschraubten Klemmschraube hindurchgreift und der zweite Flügelansatz ein Teilabschnitt des Unterteils ist, welcher auf der dem vom Oberteil vortretenden Flügelansatz gegenüberliegenden Seite des Mittelabschnitts vom Mittelabschnitt vortritt.

Es sind zur verstellbaren Befestigung von Möbelscharnieren mit als langgestreckter Tragarm ausgebildetem Tragwand-Anschlagteil bestimmte, zweiteilige höhenverstellbare Montageplatten bekannt (DE-OS 20 43 622), bei denen ein langgestreckter Unterteil durch Befestigungsschrauben auf der Tragwand des Möbelkorpus und der in Höhenverstellrichtung durch ineinandergreifende Leisten und Nuten auf dem Unterteil geführte Oberteil mit wenigstens einer gesonderten Klemmschraube auf dem Unterteil festlegbar ist. Andererseits sind Montageplatten mit von den gegenüberliegenden Längsseiten eines langgestreckten Mittelabschnitts vorspringenden flügelartigen Ansätzen - sogenannte "Flügelplatten" - bekannt, in denen Befestigungsbohrungen vorgesehen sind, so daß die Befestigung solcher "Flügelplatten" in in senkrechtem Abstand voneinander vorgesehenen Bohrungen, z.B. in Bohrungen einer an sich zur Aufnahme von Fachbodenträgern bestimmten vorderen Bohrungsreihe in der Tragwand eines Schrankkorpus, erfolgen kann. Auch solche Flügelplatten sind bereits als zweiteilige höhenverstellbare Montageplatten ausgeführt worden (DE-OS 26 24 453), wobei die Höhenverstellung durch in den Flügel-Ansätzen des Oberteils vorgesehene Langlöcher ermöglicht wird, durch welche die Schäfte der Befestigungsschrauben hindurch in die zugeordneten Befestigungsbohrungen in der Tragwand hineingeschraubt werden. Bei gelockerten Befestigungsschrauben ist das Oberteil dann im Rahmen des durch die Langlöcher vorgegebenen Maßes höhenverstellbar. Ohne Lockerung der Befestigungsschrauben ist eine Höhenverstellung bei einer Flügelplatte (DE-OS 30 22 440) möglich, bei welcher die Befestigung der Tragwand durch je eine durch zugeordneten Bohrungen in den Flügelansätzen des Unterteils eingeschraubte Befestigungsschraube erfolgt. Für die Höhenverstellung wird der Oberteil bei gelockerter Klemmschraube auf dem Unterteil verschoben, d.h. die die Montageplatte auf der Tragwand haltenden Befestigungsschrauben brauchen nicht gelockert zu werden. Der Oberteil ist bei diesem bekannten Scharnier auf dem Unterteil in Verschiebungsrichtung geführt, wobei er die in Höhenverstellrichtung verlaufenden seitlichen Ränder der Flügelansätze untergreift, so daß eine formschlüssige Sicherung gegen Trennung des Oberteils vom Unterteil gegeben ist. Durch diese Ausgestaltung entstehen aber entlang der Ränder der Flügelansätze des Oberteils hinterschnittene Nuten, welche - bei der Herstellung des Oberteils aus Metall-Druckguß - entsprechend komplizierte und demzufolge kostenaufwendige, mit Schiebern versehen Gießformen erfordern. Eine Herstellung der Montageplatten-Teile im Stanz-Preß-Verfahren aus Metallblech ist dabei mit vertretbarem Aufwand überhaupt nicht möglich, obwohl aus Kosten- und Festigkeitsgründen die Herstellung von Möbelbeschlägen aus Metallblech zunehmend bevorzugt wird.

Schließlich ist eine ähnliche, aus einem Ober- und Unterteil zusammengesetzte zweiteilige Flügelplatte der eingangs erwähnten Art bekannt, welche alle Merkmale des Oberbegriffes des Anspruchs 1 aufweist (DE-A- 35 01 048), bei welcher der Oberteil zwar in Höhenverstellrichtung auf dem Unterteil geführt ist, ohne aber seitlich die Ränder der Flügelansätze des Unterteils zu umgreifen. Die formschlüssige Sicherung gegen eine Trennung des Oberteils vom Unterteil wird durch einen an einem der beiden Teile vorgesehenen, ein in Höhenverstellrichtung durchsetzendes Langloch im jeweils anderen Teil durchsetzenden Vorsprung sichergestellt, an dessen freiem Ende ein Haltekopf ausgebildet ist, welcher die Längsränder des Langlochs übergreift und so eine Trennung des Ober- vom Unterteils verhindert. Es ist ersichtlich, daß auch diese Ausgestaltung zwangsläufig eine die Herstellungskosten ungünstig beeinflussende aufwendige Montage erfordert, da der Haltekopf erst nach der Vormontage des Oberteils auf dem Unterteil angeformt oder in anderer Weise erzeugt werden kann.

Der Erfindung liegt die Aufgabe zugrunde, eine zweiteilige höhenverstellbare Montageplatte zu schaffen, deren Ober- und Unterteil kostengünstig im Stanz-Preß-Verfahren aus Metallblech herstellbar sind, wobei eine exakte und weitgehend spielfreie Führung des Oberteils auf dem Unterteil bei der Höhenverstellung gewährleistet ist.

Ausgehend von einer Montageplatte der eingangs erwähnten Art wird diese Aufgabe erfindungsgemäß dadurch gelöst, daß auf der dem mit dem integralen Flügelansatz versehenen Oberteil gegenüberliegenden Seite des Mittelabschnitts ein kürzerer Ansatz einstückig in Verschiebungsrichtung vorspringt, der durch einen Ausschnitt in der Oberseite des vom Unterteil gebildeten Flügelansatzes hindurch in eine in der tragwandzugewandten Unterseite des Flügelansatzes gebildete Vertiefung eingreift, und daß der Ausschnitt im Flügelansatz des Unterteils der in dieser Richtung gemessenen Breite dese kurzen Oberteil-Ansatzes entsprechender Länge, rechtwinklig hierzu in Verschiebungsrichtung gemessen jedoch eine Breite hat, welche im wesentlichen dem vorgesehenen Höhen-Verschiebungsmaß der Montageplatte entspricht, wobei der kurze Oberteil-Ansatz in Verschiebungsrichtung gemessen um ein Maß vom Mittelabschnitt vortritt, welches größer als das Höhen-Verschiebungsmaß ist. Bei dieser Lösung ist also der eine vom Mittelabschnitt vortretende sichtbare Flügelansatz integraler Teil des Oberteils und übergreift den zugeordneten Abschnitt des Unterteils, während der auf der gegenüberliegenden Seite des Mittelabschnitts vortretende Flügelansatz integraler Teil des Unterteils ist. Die Sicherung gegen Trennung des Oberteils vom Unterteil übernimmt - neben der Klemmschraube - der in den Ausschnitt des Unterteil-Flügelansatzes eingreifende kurze Oberteil-Ansatz.

In vorteilhafter Weiterbildung der Erfindung weist der Unterteil in seinen auf gegenüberliegenden Seiten des Mittelabschnitts liegenden Bereichen jeweils eine Bohrung für eine Befestigungsschraube auf, so daß er in der bestimmungsgemäßen Befestigungsstellung auf der Tragwand eines Schrankkorpus aufschraubbar ist. Dabei sind alternative Befestigungsmöglichkeiten, z.B. die Anordnung von Einpreß- oder Einschlagzapfen am Unterteil und die Halterung dieser Befestigungszapfen in zugeordneten Bohrungen in der Tragwand des Schrankkorpus nicht ausgeschlossen.

Der oberteilintegrale Flügelansatz weist zweckmäßig in dem die Bohrung für die Befestigungsschrauben im Unterteil überdeckenden Bereich eine Öffnung auf, deren Durchmesser etwa gleich bzw. etwas größer als der Kopf der Befestigungsschraube ist, so daß diese Befestigungsschraube auch in montiertem Zustand des Scharniers zugänglich ist und die Montageplatte also als Ganzes von der Tragwand abgeschraubt werden kann.

Das für den Durchtritt des Gewindeschafts der Klemmschraube vorgesehene Langloch ist zweckmäßig in dem am Oberteil integral angesetzten Flügelansatz vorgesehen, wobei dieses Langloch zweckmäßig seitlich versetzt zu der Öffnung für den Kopf der Befestigungsschraube angeordnet ist.

Der durch den Ausschnitt im Flügelansatz des Unterteils hindurchgreifende kurze Oberteil-Ansatz weist in seinem in der Vertiefung des Unterteil-Flügelansatzes liegenden freien Endbereich in Ausrichtung zu der für den Durchtritt der Befestigungsschraube vorgesehenen Bohrung zweckmäßig eine in seiner freien Stirnkante offen mündende Aussparung auf, deren Breite mindestens gleich der Breite des Durchmessers der Befestigungsschraube ist. Dadurch ist es möglich, den Oberteil-Ansatz relativ lang vom Mittelteil vorspringen zu lassen, ohne daß das Maß der Höhenverstellung durch den Schaft der den Flügelansatz des Unterteils auf der Tragwand befestigenden Befestigungsschraube begrenzt wird.

Der Oberteil und/oder der Unterteil kann bzw. können in bekannter Weise im Druckgußverfahren aus Metall hergestellt werden. Vorzugsweise ist der Oberteil und/oder der Unterteil jedoch im Stanz-Preß-Verfahren aus Metallblech hergestellt.

Dabei ist die Ausgestaltung vorzugsweise so getroffen, daß der Unterteil derart hohlgeprägt ist, daß er sich in montiertem Zustand im wesentlichen nur mit seinem Randbereich auf der zugehörigen Korpus-Tragwand abstützt, und daß der Unterteil im Bereich seiner Befestigungsbohrungen mit eingeprägten Ansenkungen für die Köpfe der Befestigungsschrauben versehen ist, deren Tiefe so bemessen ist, daß die Unterseiten der Ansenkungen bündig in der Abstütz-Ebene des Randbereichs liegen. Damit wird sichergestellt, daß der Unterteil auch bei Herstellung aus relativ dünnwandigem Metallblech nicht durch die Köpfe der Befestigungsschrauben verformt werden kann, und es dadurch zu einer Schwergängigkeit des Höheneinstellvorgangs oder zu einer ungewollten Verklemmung des Oberteils auf dem Unterteil kommen kann. Außerdem treten die Köpfe der Befestigungsschrauben dann auch nicht vom Unterteil vor, so daß im Flügelansatz des Oberteils kein Langloch im Bereich oberhalb der zugeordneten Befestigungsschraube des Unterteils vorgesehen zu werden braucht.

Die Erfindung ist in der folgenden Beschreibung zweier Ausführungsbeispiele in Verbindung mit der Zeichnung näher erläutert, und zwar zeigt:
- Fig. 1: eine perspektivische Ansicht einer in der erfindungsgemäßen Weise ausgestalteten höhenverstellbaren Montageplatte;
- Fig. 2: eine Explosionsdarstellung der in Fig. 1 gezeigten Montageplatte;
- Fig. 3: eine Draufsicht auf den Montageplatten-Oberteil, gesehen in Richtung des Pfeils 3 in Fig. 2;
- Fig. 4: eine Seitenansicht des Oberteils, gesehen in Richtung des Pfeils 4 in Fig. 3;
- Fig. 5: eine Vorderansicht des Oberteils, gesehen in Richtung des Pfeils 5 in Fig. 4;
- Fig. 6: eine Draufsicht auf den Montageplatten-Unterteil, gesehen in Richtung des Pfeils 6 in Fig. 2;
- Fig. 7: eine Seitenansicht auf den Flügelansatz des Unterteils, gesehen in Richtung des Pfeils 7 in Fig. 6;
- Fig. 8: eine Seitenansicht des innerhalb des Flügelansatzes des Oberteils liegenden Abschnitts des Unterteils, gesehen in Richtung des Pfeils 8 in Fig. 6;
- Fig. 9: eine Schnittansicht, gesehen in Richtung der Pfeile 9-9 in Fig. 6; und
- Fig.10: eine Ansicht des Unterteils, gesehen in Richtung des Pfeils 10 in Fig. 6.

Die in den Figuren 1 und 2 gezeigte, in ihrer Gesamtheit mit 10 bezeichnete Montageplatte setzt sich aus einem direkt an der Tragwand eines Schrankkorpus befestigbaren Unterteil 12 und einem im vorgegebenen Bereich auf dem Unterteil verschiebbar und in wählbaren Verschiebungsstellungen auf ihm fixierbaren Oberteil 14 zusammen, welche im gezeigten Fall beide aus Metallblech im Stanz-Preß-Verfahren hergestellt sein mögen, obwohl auch eine Herstellung im Druckgußverfahren aus Zink-Druckguß (Zamak) möglich ist.

Die Montageplatte 10 weist in üblicher Weise einen langgestreckten, zur verstellbaren und in wählbaren Stellungen fixierbaren Halterung des als Tragarm ausgebildeten Tragwand-Anschlagteils eines (nicht gezeigten) Möbelscharniers bestimmten leistenartigen und von der Tragwand vorstehenden Mittelteil 16 auf, von dessen gegenüberliegenden Seiten jeweils ein niedrigerer flügelartiger Ansatz 18 bzw. 20 vortritt. Der flügelartige Ansatz 18 ist integraler Teil des in den Figuren 3 bis 5 gesondert dargestellten Oberteils 14 und der flügelartige Ansatz 20 integraler Teil des in den Figuren 6 bis 10 für sich dargestellten Unterteils 12.

Der plattenförmige Unterteil 12 hat die Form eines aus einem Blechzuschnitt zu einer im wesentlichen ebenflächigen Platte ausgestanzten Körpers, der dann derart hohlgeprägt wurde, daß er die Form eines umgekehrten, d.h. mit seiner offenen Seite nach unten zu einer zugeordneten Tragwand weisenden niedrigen Troges hat. Der auf einer Tragwand befestigte Unterteil stützt sich somit - mit Ausnahme der nachstehend noch beschriebenen Bereiche - im wesentlichen ausschließlich entlang seines Randbereichs auf der Tragwand ab.

In Figur 2 und 6 ist erkennbar, daß an einer Seite des den flügelartigen Ansatz 20 bildenden Teilbereichs des Unterteils 12 ein in der Breite etwas verringerter Bereich 22 anschließt, der sich in montiertem Zustand der Montageplatte 10 unter dem Mittelteil 16 hindurch bis in den - ebenfalls hohlgeprägten - flügelartigen Ansatz 18 des Oberteils 14 hineinerstreckt, wobei seine Breite so bemessen ist, daß die seitlichen Begrenzungsflächen passend zwischen den zugewandten Innenflächen der Randbereiche des flügelartigen Ansatzes 18 liegen. Der flügelartige Ansatz 18 ist also verschieblich auf dem in der Breite verringerten Bereich 22 des Unterteils 12 geführt. Im Bereich 22 ist innerhalb eines mit parallel zum Mittelabschnitt 16 verlaufenden Halterippen versehenen Abschnitts 24 eine Gewindebohrung 26 und - seitlich versetzt zum Abschnitt 24 - eine Befestigungsbohrung 28 vorgesehen, durch welche eine Befestigungsschraube in die Tragwand eines Schrankkorpus eingeschraubt werden kann. Die Befestigungsbohrung 28 ist - ebenso wie eine weitere im gegenüberliegenden, den flügelartigen Ansatz 20 bildenden Bereich vorgesehene Befestigungsbohrung 30 - innerhalb einer den Kopf der zugeordneten Befestigungsschraube aufnehmenden Ansenkung 32 bzw. 34 angeordnet. Die Tiefe der Ansenkung ist so gewählt, daß die zur Tragwand weisende Seite der Ansenkung bündig in der Abstützebene des Randbereichs des Unterteils liegen. D.h. die mittels der durch die Befestigungsbohrungen 28 und 30 hindurch in die Tragwand geschraubten Befestigungsschrauben 36, 38 (Fig. 1) sind in eingeschraubtem Zustand am Boden der zugeordneten Ansenkung 32 bzw. 34 abgestützt, deren tragwandzugewandte Unterseiten ihrerseits in Anlage an die Tragwand gedrängt sind. Eine Verformung des Unterteils durch das Anziehen der Befestigungsschrauben 36, 38 ist somit nicht möglich.

In die Gewindebohrung 26 ist eine Klemmschraube 40 eingeschraubt, welche das Oberteil 14 in angezogenem Zustand auf dem Unterteil 12 aufpreßt und so gegen Verschiebungen rechtwinklig zur Längserstreckung des Mittelteils 16 sichert. Bei gelockerter Klemmschraube 14 ist dagegen in einem vorgegebenen Bereich eine solche Verschiebung möglich, wofür im flügelartigen Ansatz 18 des Oberteils in Ausrichtung zur Gewindebohrung 26 im Unterteil ein Langloch 42 vorgesehen ist, dessen Länge den Verschiebungsweg des Oberteils 14 auf dem Unterteil bestimmt.

Auf der dem Ansatz 18 gegenüberliegenden Seite springt vom Mittelabschnitt 16 des Oberteils ein kürzerer und schmalerer flacher Ansatz 44 vor, der durch einen im wesentlichen rechteckigen Ausschnitt 46 (Fig. 2, 6 und 9) des Unterteils hindurchgesteckt und an der tragwandzugewandten Innenfläche des den flügelartigen Ansatz 20 bildenden Bereichs des Unterteils abgestützt ist. Der Ansatz 44 sichert den Oberteil 14 also auf der dem Ansatz 18 gegenüberliegenden Seite gegen Abheben vom Unterteil 12. Es ist klar, daß die in Verschiebungsrichtung des Oberteils auf dem Unterteil gemessene Breite des Ausschnitts 46 entsprechend der Länge des Langlochs 42 gewählt sein muß, um den erforderlichen Verschiebungsweg zuzulassen. Die in Richtung der Längserstreckung des Mittelteils 16 gemessene Breite des Ansatzes 44 wird dagegen so gewählt, daß sie im wesentlichen der in gleicher Richtung gemessenen Erstreckung des Ausschnitts 46 entspricht.

Die in den Figuren 2 und 3 erkennbare bogenförmige Aussparung 48 im Ansatz 44 ist vorgesehen, um ein Anstoßen der Stirnkante des Ansatzes 44 an der Ansenkung 34 des Unterteils zu vermeiden.

Im flügelartigen Ansatz 18 des Oberteils 14 ist in Ausrichtung zur Befestigungsbohrung 28 des Unterteils 12 noch eine Öffnung 50 vorgesehen, deren Durchmesser etwas größer als der Kopf der Befestigungsschraube 36 gewählt ist. Somit ist es möglich, die Montageplatte 10 auch insgesamt, d.h. ohne Lösen der Klemmschraube 40 und Abheben des Oberteils 14 vom Unterteil 12, als Einheit von der Tragwand abzuschrauben, da der Kopf der Befestigungsschraube 36 durch die Öffnung 50 zugänglich ist.

## Patentansprüche

1. Montageplatte (10) für die einstellbare Befestigung des als Tragarm ausgebildeten Tragwand-Anschlagteils eines Möbelscharniers an einem Schrankkorpus, mit einem an der Korpus-Tragwand unmittelbar anzubringenden Unterteil (12) und einem auf diesem Unterteil durch aneinander angepaßte Führungselemente parallel zur Scharnier-Schwenkachse verschiebbar und wahlweise feststellbar gehalterten Oberteil (14), mit einem langgestreckten, Befestigungsmittel für den Scharnier-Tragarm aufweisenden, von der Tragwand vortretenden Mittelabschnitt (16), wobei von den gegenüberliegenden Seiten des Mittelabschnitts jeweils ein flügelartiger Ansatz (18; 20) vortritt, von denen der eine Flügelansatz (18) ein integraler Teil des Oberteils (14) ist und an seiner der Tragwand zugewandten Unterseite und zum Mittelabschnitt (16) hin eine offene Vertiefung aufweist, in welche sich der Unterteil (12) hineinerstreckt und in Verschiebungsrichtung verlaufende, an entsprechend zugeordneten seitlichen Begrenzungsflächen der Vertiefung verschieblich geführte seitliche Begrenzungsflächen aufweist, wobei in einem der Flügelansatze (18) wenigstens ein in Verschiebungsrichtung verlaufendes Langloch (42) vorgesehen ist, durch welches der Gewindeschaft einer in eine Gewindebohrung (26) im Unterteil (12) eingeschraubten Klemmschraube (40) hindurchgreift und der zweite Flügelansatz (20) ein Teilabschnitt des Unterteils (12) ist, welcher auf der dem vom Oberteil (14) vortretenden Flügelansatz (18) gegenüberliegenden Seite des Mittelabschnitts (16) vom Mittelabschnitt (16) vortritt,
**dadurch gekennzeichnet,**
daß auf der dem mit dem integralen Flügelansatz (18) versehenen Oberteil (14) gegenüberliegenden Seite des Mittelabschnitts (16) ein kürzerer Ansatz (44) einstückig in Verschiebungsrichtung vorspringt, der durch einen Ausschnitt (46) in der Oberseite des vom Unterteil (12) gebildeten Flügelansatzes (20) hindurch in eine in der tragwandzugewandten Unterseite des Flügelansatzes (20) gebildete Vertiefung eingreift, und
daß der Ausschnitt (46) im Flügelansatz (20) des Unterteils (12) parallel zur Längserstreckung des Mittelteils (16) eine der in dieser Richtung gemessenen Breite des kurzen Oberteil-Ansatzes (44) entsprechender Länge, rechtwinklig hierzu in Verschiebungsrichtung gemessen jedoch eine Breite hat, welche im wesentlichen dem vorgesehenen Höhen-Verschiebungsmaß der Montageplatte (10) entspricht, wobei der kurze Oberteil-Ansatz (44) in Verschiebungsrichtung gemessen um ein Maß vom Mittelabschnitt vortritt, welches größer als das Höhen-Verschiebungsmaß ist.

2. Montageplatte nach Anspruch 1, dadurch gekennzeichnet, daß der Unterteil (12) in seinen auf gegenüberliegenden Seiten des Mittelabschnitts (16) liegenden Bereichen jeweils eine Bohrung (28; 30) für eine Befestigungsschraube (36; 38) aufweist.

3. Montageplatte nach Anspruch 2, dadurch gekennzeichnet, daß der oberteilintegrale Flügelansatz (18) in dem die Bohrung (28) für die Befestigungsschraube (36) im Unterteil (12) überdeckenden Bereich eine Öffnung (50) aufweist, deren Durchmesser etwa gleich bzw. etwas größer als der Kopf der Befestigungsschraube (36) ist.

4. Montageplatte nach Anspruch 2 oder 3, dadurch gekennzeichnet, daß das für den Durchtritt des Gewindeschafts der Klemmschraube (40) vorgesehene Langloch (42) in dem am Oberteil (18) integral angesetzten Flügelansatz (14) vorgesehen ist.

5. Montageplatte nach Anspruch 3 und 4, dadurch gekennzeichnet, daß das Langloch (42) für die Klemmschraube (40) seitlich versetzt zu der Öffnung (50) für den Kopf der Befestigungsschraube (36) vorgesehen ist.

6. Montageplatte nach einem der Ansprüche 2 bis 5, dadurch gekennzeichnet, daß der kurze Oberteil-Ansatz (44) in seinem in der Vertiefung des Unterteil-Flügelansatzes (20) liegenden freien Endbereich in Ausrichtung zu der für den Durchtritt der Befestigungsschraube (38) vorgesehenen Bohrung (30) eine in seiner freien Stirnkante offen mündende Aussparung (48) aufweist, deren Breite mindestens gleich der Breite des Durchmessers der Befestigungsschraube ist.

7. Montageplatte nach einem oder mehreren der Ansprüche 1 bis 6, dadurch gekennzeichnet, daß der Oberteil (14) und/oder der Unterteil (12) im Druckgußverfahren aus Metall hergestellt ist bzw. sind.

8. Montageplatte nach einem oder mehreren der Ansprüche 1 bis 6, dadurch gekennzeichnet, daß der Oberteil (14) und/oder der Unterteil (12) im Stanz-Preß-Verfahren aus Metallblech hergestellt ist bzw. sind.

9. Montageplatte nach Anspruch 2 und 8, dadurch gekennzeichnet, daß der Unterteil (12) derart hohlgeprägt ist, daß er sich in montiertem Zustand im wesentlichen entlang seines Randbereichs auf der zugehörigen Korpus-Tragwand abstützt, und daß der Unterteil (12) im Bereich seiner Befestigungsbohrungen (28; 30) mit eingeprägten Ansenkungen (32; 34) für die Köpfe der Befestigungsschrauben (36; 38) versehen ist, deren Tiefe so bemessen ist, daß die Unterseiten der Ansenkungen (32; 34) bündig in der Abstützebene des Randbereichs liegen.

## Claims

1. Mounting plate (10) for the adjustable fastening of the wall-related part, configured as a supporting arm, of a furniture hinge on a cabinet carcase, having a bottom part (12) to be applied directly to the carcase wall, and an upper part (14) which is displaceable on this bottom part parallel to the hinge pivot axis by guiding means adapted to one another and can be selectively fixed, with an elongated middle section (16) projecting from the wall and having fastening means for the hinge's supporting arm, a wing-like projection (18; 20) extending from each of the opposite sides of the middle section, the one wing projection (18) being an integral part of the upper part (14) and having on its bottom facing the wall and open toward the middle section, a recess into which the bottom part (12) extends and has lateral boundary surfaces running in the direction of displacement and guided on appropriately associated lateral boundary surfaces of the recess, at least one slot (42) running in the direction of displacement in one of the wing projections being provided, through which the threaded shaft of a set screw (40) screwed into a tap (26) in the bottom part reaches, and the second wing projection (20) being a portion of the bottom part (12), which on the side of the middle section (16) opposite the wing projection (18) projecting from the upper part (14) projects from the middle section (16),
**characterized**
in that on the side of the middle section (16) opposite the upper part (14) provided with the integral wing projection (18), a short, integral tab (44) projects in the direction of displacement, which enters through a cut-out (46) in the upper side of the wing projection (20) formed by the bottom part (12) into a recess formed in the bottom of the wing projection (20) facing the wall, and in that the cut-out (46) in the wing projection (20) of the bottom part (12) has a length corresponding to the width of the short upper part projection (44), as measured in the longitudinal direction of the middle section (16), but has a width measured at right angles thereto in the direction of displacement which corresponds substantially to the anticipated vertical amount of displacement of the mounting plate (10), the short upper part projection (44) measured in the direction of displacement projects from the middle section by an amount which is greater than the vertical amount of displacement.

2. Mounting plate according to claim 1, characterized in that the bottom part (12), in each of its areas lying on opposite sides of the middle section (16), has a bore (28; 30) for a screw (36; 38).

3. Mounting plate according to claim 2, characterized in that the wing projection (18) integral with the upper part, in which the bore (28) for the screw (36) has in the area overlapping the bottom part (12) an opening (50) whose diameter is approximately equal to or slightly greater than the head of the screw (36).

4. Mounting plate according to claim 2 or 3, characterized in that the slot (42) provided for the passage of the threaded shaft of the screw (40) is provided in the wing projection (14) integral with the upper part (18).

5. Mounting plate according to claims 3 and 4, characterized in that the slot (42) for the screw (40) is provided laterally offset from the opening (50) for the head of the screw.

6. Mounting plate according to any one of claims 2 to 5, characterized in that the short upper part projection (44) has, in its free end portion lying in the recess of the bottom part's wing projection (20), in alignment with the bore (30) provided for the passage of the screw (38), a cut-out (48) open at its free end edge, whose width is at least equal to the width of the diameter of the screw.

7. Mounting plate according to any one or more of claims 1 to 6, characterized in that the upper part (14) and/or the bottom part (12) are made by pressure casting from metal.

8. Mounting plate according to any one or more of claims 1 to 6, characterized in that the upper part (14) and/or the bottom part (12) are made by stamping from sheet metal.

9. Mounting plate according to claims 2 and 8, characterized in that the bottom part (12) is embossed such that in the assembled state it rests essentially along its margin on the corresponding carcase wall, and that the bottom part (12) is provided in the area of its bores (28; 30) with counterbores for the heads of the screws (36; 38), the depth of which is such that the bottoms of the counterbores (32; 34) lie flush with the plane of support of the marginal area.

## Revendications

1. Plaque de montage (10) pour assurer une fixation réglable de la partie butée de paroi support réalisée sous forme de bras support d'une charnière de meuble sur un corps d'armoire, avec une partie inférieure (12) à monter directement sur la paroi support de corps et une partie supérieure (14) déplaçable sur cette partie inférieure au moyen d'éléments de guidage adaptés les uns aux autres, parallèlement à l'axe de pivotement de charnière et pouvant à volonté être maintenue d'une façon offrant une possibilité de blocage, avec une section médiane (16) présentant des moyens de fixation pour le bras de support charnière faisant saillie de la paroi support, un appendice (18 ; 20) en ailette faisant à chaque fois saillie des faces opposées de la section médiane, dont un appendice à ailette (18) fait partie intégrante de la partie supérieure (14) et présente, sur sa face inférieure tournée vers la paroi support et sur la section médiane (16), une cavité ouverte, dans laquelle est enfichée la partie inférieure (12), et des faces de délimitation latérale, qui s'étendent dans la direction de coulissement et qui sont guidées de façon à pouvoir se déplacer sur des faces de délimitation latérale, associées de manière correspondante, de la cavité, au moins un trou allongé (42), s'étendant dans la direction du coulissement, étant prévu dans l'un des appendices à ailette (18), trou allongé à travers lequel s'engage la tige filetée d'une vis de serrage (40) vissée dans un trou taraudé (26) ménagé dans la partie inférieure (12), et le deuxième appendice à ailette (20) étant une section partielle de la partie inférieure (12) qui fait saillie de la section médiane (16) sur la face, opposée à l'appendice à ailette (18) faisant saillie de la partie supérieure (14), de la section médiane (16), caractérisée en ce que sur la face opposée à la partie supérieure (14) pourvue de l'appendice à ailette (18) monobloc de la section médiane (16), un appendice (44) court fait saillie d'un seul tenant dans la direction de déplacement et s'engage à travers une découpure (46) ménagée dans la face supérieure de l'appendice à ailette (20) constitué par la partie inférieure (12), en passant dans une cavité constituée dans la face inférieure, tournée vers la paroi support, de l'appendice à ailette (20), et en ce que la découpure (46), ménagée dans l'appendice à ailette (20) de la partie inférieure (12), a, parallèlement à la direction longitudinale de la partie médiane (16), une longueur qui correspond à la largeur, mesurée dans cette direction, de l'appendice de partie supérieure (44) court, et a cependant dans la direction perpendiculaire, en mesurant dans la direction du déplacement, une largeur qui correspond sensiblement à la course de coulissement en hauteur prévue de la plaque de montage (10), l'appendice de partie supérieure (44) court faisant saillie, en mesurant dans la direction du déplacement, par rapport à la section médiane d'une distance supérieure à la course de déplacement en hauteur.

2. Plaque de montage selon la revendication 1, caractérisée en ce que la partie inférieure (12) présente, dans chacune de ses zones situées sur les côtés opposés de la section médiane (16), un perçage (28 ; 30) destiné à une vis de fixation (36 ; 38).

3. Plaque de montage selon la revendication 2, caractérisée en ce que l'appendice à ailette (18), monobloc avec la partie supérieure, présente, dans la zone recouvrant le perçage (28) ménagé dans la partie inférieure (12) pour la vis de fixation (13), une ouverture (50) dont le diamètre est à peu près égal ou un peu supérieur à la dimension de la tête de la vis de fixation (36).

4. Plaque de montage selon la revendication 2 ou 3, caractérisée en ce que le trou allongé (42) prévu pour le passage de la tige filetée de la vis de serrage (40) est prévu dans l'appendice à ailette (14) réalisé de façon monobloc sur la partie supérieure (18).

5. Plaque de montage selon les revendications 3 et 4, caractérisée en ce que le trou allongé (42) destiné à la vis de serrage (40) est prévu décalé latéralement par rapport à l'ouverture (50) destinée à la tête de la vis de serrage (36).

6. Plaque de montage selon l'une des revendications 2 à 5, caractérisée en ce que l'appendice de partie supérieure (44) court présente dans sa zone d'extrémité libre située dans la cavité de l'appendice à ailette de partie inférieure (20), dans le prolongement du perçage (30) prévu pour le passage de la vis de fixation (38), un évidement (49), débouchant ouvert dans son bord frontal libre et dont la largeur est au moins égale à la largeur du diamètre de la vis de fixation (36).

7. Plaque de montage selon l'une ou plusieurs des revendications 1 à 6, caractérisée en ce que la partie supérieure (14) et/ou la partie inférieure (12) est, respectivement sont, fabriquée(s) selon un procédé de moulage sous pression.

8. Plaque de montage selon l'une ou plusieurs des revendications 1 à 6, caractérisée en ce que la partie supérieure (14) et/ou la partie inférieure est, respectivement sont, fabriquée(s) suivant un procédé d'estompage-emboutissage, à partir d'une tôle métallique.

9. Plaque de montage selon les revendications 2 et 8, caractérisée en ce que la partie inférieure (12) est formée en creux de matière à ce que, à l'état monté, elle prenne appui sensiblement le long de sa zone de bordure sur la paroi support de corps afférente, et en ce que la partie inférieure (12) est pourvue, dans la zone de ses perçages de fixation (28 ; 30), de creusements (32 ; 34) accentués, destinés aux têtes des vis de fixation (36 ; 38), creusements dont la profondeur est telle que les faces inférieures des creusements (32 ; 34) sont en affleurement avec le plan d'appui de la zone de bordure.
